# EUROPÄISCHE PATENTSCHRIFT

(11) **EP 0 448 805 B1**
(45) Veröffentlichungstag und Bekanntmachung des Hinweises auf die Patenterteilung: **18.08.1993**
(21) Anmeldenummer: 90124151.3
(22) Anmeldetag: 13.12.1990
(51) Int. Cl.: H01R 4/34

(54) **Elektrische Anschlussscheibe**
Electrical connection clamp
Borne de connexion électrique

(30) Priorität: 26.03.1990 DE 9003514 U
(43) Veröffentlichungstag der Anmeldung: 02.10.1991
(73) Patentinhaber: SIEMENS AKTIENGESELLSCHAFT, 80333 München (DE)
(72) Erfinder: Streich, Georg, W-8450 Amberg (DE)

(56) Entgegenhaltungen:
- DE-B- 2 549 869
- US-A- 3 141 722
- US-A- 4 135 777

## Beschreibung

Die Erfindung bezieht sich auf eine gesickte dachförmige Anschlußscheibe von unrunder Außenkontur zum Festklemmen elektrischer Anschlußleiter an einem gerätefesten Anschlußstück durch eine eine Öffnung in der Anschlußscheibe durchdringende am Anschlußstück lösbar gehaltene Schraube, gegen die die Anschlußscheibe zum Ausgleich unterschiedlicher Leiterdurchmesser kippbar ist, mit von gegenüberliegenden Randseiten quer zum Dachfirst nach innen mit Abstand zur Öffnung sich erstreckenden auf der Scheibenunterseite angeordneten Klemmsicken.

Mit einer bekannten Anschlußscheibe der obengenannten Art (DE-B-25 49 869) konnten beispielsweise Anschlußleiter mit unterschiedlichen Querschnitten von 1 bis 2, 5 mm² bei einer Anschlußscheibe für Schrauben von 3,5 mm geklemmt werden. Mit kleineren Querschnitten war eine sichere Klemmung nicht mehr möglich.

Der vorliegenden Erfindung liegt somit die Aufgabe zugrunde, eine einfache Anschlußscheibe zu schaffen, mit der es möglich ist, gegenüber der bekannten Anschlußscheibe auch kleinere Leiterdurchmesser sicher zu klemmen.

Dies wird auf einfache Weise dadurch erreicht, daß in der Scheibenmitte parallel zu den Klemmsicken von der Öffnung nach außen verlaufende zusätzliche Ausprägungen angepreßt sind. Mittig angeordnete Klemmsicken sind zwar an sich bekannt (US-PS 3 141 722), hier ist jedoch die Öffnung für die Schraube in der Anschlußscheibe derart groß, daß mit den hier vorgesehenen Klemmsicken keine kleinen Leiterquerschnitte geklemmt werden können.

Um die Überlappung von Nuppen und Klemmsicken möglichst weiträumig zu gestalten, ist es vorteilhaft, wenn die Ausprägungen im Verhältnis zu den Klemmsicken in Dachfirstrichtung ballig auslaufend sind, wobei die Tiefe der Balligkeit dem kleinsten Leiterquerschnitt angepaßt ist.

Um zu verhindern, daß der der Schraube benachbarte Rand des Gewindedurchzuges für die Klemmung verlorengeht, ist es vorteilhaft, wenn der Gewindedurchzug ohne Einzugsradius nahezu scharfkantig ausgebildet ist.

Ein einfaches Verfahren zum Herstellen der Anschlußscheibe hat sich darin erwiesen, daß aus der glatten Anschlußscheibe als Öffnung eine ovale Ausstanzung mit Bildung der Ausprägungen vorgenommen wird und danach die Dachprägung erfolgt, wobei dann aus der ovalen Ausstanzung eine kreisförmige Öffnung entsteht. Hierdurch ergibt sich der Vorteil, daß bei der Verformung der Scheibe zur Unverlierbarkeit auf der Schraube ein kleinstmöglicher Spalt zwischen Schraube und Scheibenöffnung entsteht, damit der kleinste Leiterdurchmesser nicht in den Spalt entweichen kann.

Anhand der Zeichnung wird ein Ausführungsbeispiel gemäß der Erfindung beschrieben. Es zeigen:
- FIG 1: die in einem Anschlußstück zwischen Begrenzungswänden durch eine Schraube gehaltene Anschlußscheibe in Vorderansicht,
- FIG 2: die Anschlußscheibe in Draufsicht,
- FIG 3: die Anschlußscheibe in Unteransicht,
- FIG 4: eine Schnittdarstellung durch die Scheibe nach FIG 2 entsprechend der Linie IV-IV,
- FIG 5: eine Schnittdarstellung gemäß der Linie V-V nach FIG 2 und
- FIG 6: eine Schnittdarstellung gemäß der Linie VI-VI nach FIG 3.

An einem elektrischen Gerät mit Teilen aus Isolierstoff ist zwischen Begrenzungswänden 1 an einem Anschlußstück 2 aus Metall durch eine Schraube 3 eine Anschlußscheibe 4 lösbar gehalten. Die Anschlußscheibe 4 ist dachförmig gewinkelt und mit einer mittig vorgesehenen Öffnung 5 für die Schraube 3 versehen. Ausserhalb der Öffnung 5 sind auf der dem Dach abgewandten Seite der Anschlußscheibe 4 Klemmsicken 6 vorgesehen, die quer zur Firstrichtung des Daches sich nach innen erstrecken. Zwischen diesen Klemmsicken 6 sind Ausprägungen 7 angedrückt, die sich an die Öffnung 5 anschließen und somit möglichst dicht an der Schraube 3 zuliegen kommen, um den Anschlußleiter 8 mit geringem Durchmesser, wie es FIG 1 zeigt, auf zufriedenstellende Weise sicher klemmen zu können.

Wie FIG 3 zeigt, sind die Ausprägungen 7 im Verhältnis zu den Klemmsicken 6 in der Dachfirstrichtung breiter und quer dazu kürzer. Der Gewindedurchzug im Anschlußstück 2 ist auf der dem Anschlußleiter 8 zugewandten Seite ohne Einzugsradius, so daß der Klemmraum sich bis an das Gewinde der Schraube 3 heran erstrecken kann.

Um mit den Ausprägungen 7 möglichst dicht an die Öffnung 5 heranzukommen, wird die Anschlußscheibe 4 als glatte Scheibe mit einer ovalen Ausstanzung zur Bildung der Öffnung versehen. Gleichzeitig können hier die Ausprägungen 7 angepreßt werden. Durch die danach erfolgende Dachprägung kommen die Ausprägungen 7 möglichst dicht an das Gewinde der Schraube 3, so daß auch diese Richtung für Leiter geringen Querschnitts bestmöglichst ausgenutzt werden kann.

## Patentansprüche

1. Gesickte dachförmige Anschlußscheibe (4) von unrunder Außenkontur zum Festklemmen elektrischer Anschlußleiter (8) an einem gerätefesten Anschlußstück (2) durch eine eine Öffnung (5) in der Anschlußscheibe durchdringende am Anschlußstück (2) lösbar gehaltene Schraube (3), gegen die die Anschlußscheibe (4) zum Ausgleich unterschiedlicher Leiterdurchmesser kippbar ist, mit von gegenüberliegenden Randseiten quer zum Dachfirst nach innen mit Abstand zur Öffnung (5) sich erstreckenden auf der Scheibenunterseite angeordneten Klemmsicken (6), **dadurch gekennzeichnet** **,** daß in der Scheibenmitte parallel zu den Klemmsicken (6) von der Öffnung (5) nach außen verlaufende zusätzliche Ausprägungen (7) angepreßt sind.

2. Anschlußscheibe nach Anspruch 1, **dadurch gekennzeichnet** **,** daß die Ausprägungen (7) im Verhältnis zu den Klemmsicken (6) in Dachfirstrichtung ballig auslaufend sind, wobei die Tiefe der Balligkeit dem kleinsten Leiterquerschnitt angepaßt ist.

3. Anschlußstück (2) mit Gewindedurchzug für die Aufklemmung der Anschlußscheibe nach Anspruch 1, **dadurch gekennzeichnet** **,** daß der Gewindedurchzug ohne Einzugsradius nahezu scharfkantig ausgebildet ist.

## Claims

1. A beaded, roof-like connecting disc (4) of a non-circular outer contour for clamping electrical connecting conductors (8) to an apparatus-fixed connection piece (2) by means of a screw (3) which passes through an opening (5) in the connecting disc and is removably held in the connection piece (2) towards which the connecting disc (4) can be tilted for the purpose of compensating for different conductor diameters, having clamping beads (6) spaced from the opening (5) which extend from opposing side edges transversely relative to the roof ridge, towards the interior, and which are arranged on the underside of the disc, characterised in that additional shaped forms (7) are pressed thereon in the centre of the disc parallel to the clamping beads (6) extending outwards from the opening (5).

2. A connecting disc according to claim 1, characterised in that the shaped forms (7) compared with the clamping beads (6) taper convexly in the direction of the roof ridge, with the bulging depth being matched to the smallest conductor cross-section.

3. A connection piece (2) with a threaded passage for clamping on the connecting disc according to claim 1, characterised in that the threaded passage is formed without a radial indentation in an almost sharp-edged manner.

## Revendications

1. Rondelle de raccordement moulurée en forme de toit (4) possédant un contour extérieur non circulaire et servant à bloquer par serrage un conducteur électrique de raccordement (8) à un élément de raccordement (2) fixé à un appareil, à l'aide d'une vis (3), qui traverse une ouverture (5) ménagée dans la rondelle de raccordement et qui est maintenue de façon amovible sur l'élément de connexion (2), et contre laquelle la rondelle de raccordement (4) peut basculer pour compenser des diamètres de conducteurs différents, et comportant des moulures de serrage (6), qui s'étendent vers l'intérieur à partir de bords latéraux opposés, transversalement au faîte du toit, à distance de l'ouverture (5) et qui sont disposées sur la face inférieure de la rondelle, caractérisée par le fait que des parties gaufrées supplémentaires (7), qui s'étendent vers l'extérieur parallèlement aux moulures de serrage (6), à partir de l'ouverture (5), sont conformées par pressage au centre de la rondelle.

2. Rondelle de raccordement suivant la revendication 1, caractérisée par le fait que les gaufrages (7) s'étendent, avec une forme bombée, dans la direction du faîte du toit, par rapport aux moulures de serrage (6), la hauteur du bombement étant adaptée à la section transversale de conducteur la plus faible.

3. Élément de raccordement (2) comportant un trou taraudé pour le serrage de la rondelle de raccordement suivant la revendication 1, caractérisé par le fait que le trou taraudé est formé presque à arêtes vives, sans rayon de rentrée.
